# EUROPÄISCHE PATENTSCHRIFT

(11) **EP 2 678 483 B1**
(45) Veröffentlichungstag und Bekanntmachung des Hinweises auf die Patenterteilung: **27.04.2016**
(21) Anmeldenummer: 12727229.2
(22) Anmeldetag: 22.02.2012
(51) Int. Cl.: E03F 9/00, B08B 9/00

(54) **SCHLITTEN FÜR EIN ZENTRAL IN EINEM KANAL ZU FÜHRENDES KANALREINIGUNGSGERÄT**
CARRIAGE FOR A SEWER CLEANING DEVICE TO BE GUIDED CENTRALLY IN A SEWER
CHARIOT POUR UN APPAREIL DE NETTOYAGE D'ÉGOUT À GUIDER AU CENTRE D'UN ÉGOUT

(30) Priorität: 23.02.2011 DE 102011012171
(43) Veröffentlichungstag der Anmeldung: 01.01.2014
(73) Patentinhaber: Steinicke, Emilia, 63694 Limeshain (DE)
(72) Erfinder: Steinicke, Emilia, 63694 Limeshain (DE)
(74) Vertreter: Hebing, Norbert
(86) Internationale Anmeldenummer: PCT/DE2012/000162
(87) Internationale Veröffentlichungsnummer: WO 2012/113378

(56) Entgegenhaltungen:
- DE-C- 963 485
- DE-U1- 29 721 528
- FR-A- 1 308 927
- US-A- 1 446 224
- US-A- 2 278 026

## Beschreibung

Die Erfindung bezieht sich auf einen Schlitten für ein zentral in einem Kanal zu führendes Kanalreinigungsgerät mit einem zentralen Träger und wenigstens drei am Umfang des Trägers verteilten Scheren, bestehend jeweils aus einem ersten Scherenarm und einem zweiten Scherenarm, wobei die inneren Enden jeden ersten Scherenarms schwenkbar an einer ersten Hülse gehalten sind, die in Längsrichtung des Trägers verschiebbar ist.

Ein derartiger Schlitten wird in der FR 1 308 927 A beschrieben. Durch die erste Hülse sind drei parallel zum Träger verlaufende Gewindestangen geführt, auf denen jeweils eine an der Hülse anliegende Verstellmutter aufgeschraubt ist. Durch Drehen der Verstellmuttern lässt sich der Stellwinlkel der Scherenarme verändern. Die zweiten Scherenarme sind schwenkbar unmittelbar am Träger gehalten.

In der DE 20 2010 012 468 U1 ist ein Schlitten beschrieben, bei dem die zweite Hülse fest mit dem Träger verbunden, während die erste Hülse auf dem rohrförmigen Träger verschiebbar angeordnet ist. In welcher Form diese erste Hülse auf dem Träger fixiert wird, wenn die gewünschte Scherenstellung und damit der gewünschte Durchmesser des Schlittens erreicht ist, ist nicht offenbart.

In der US 1,631,562 ist ein ist ein Kanalreinigungsgerät mit einem zentralen Träger und mehreren parallel dazu verlaufenden Tragbalken beschrieben, die mit dem zentralen Träger über ein Parallelogrammgestänge verbunden sind. An der Außenseite der Tragbalken befinden sich Laufrollen und Kratzer. Zum Ändern des Abstandes der Tragbalken von dem zentralen Träger ist für jeden Tragbalken ein Verstellhebel vorgesehen, der mit seinem äußeren Ende am zugehörigen Tragbalken und mit seinem inneren Ende am einer im zentralen Träger integrierten Spindel jeweils schwenkbar verbunden ist. Ein Hebel des Parallelogrammgestänges und ein Verstellhebel bilden jeweils ein Dreieck, also keine Schere mit einem offenen nach außen weisenden Winkel. Dies und die durchgehenden Tragbalken verhindern, dass das Gerät stark gekrümmte Kanalabschnitte durchfahren kann.

Generell besteht die Aufgabe darin, eine Verstellung des Durchmessers des Schlittens in einfacher Weise durchführen zu können. Wobei darüber hinaus die Verstellmittel so gestaltet sein sollen, dass sich während des Betriebs keine Veränderungen ergeben, da das Kanalreinigungsgerät stets zentral im Kanal angeordnet bleiben soll. Des Weiteren soll der Schlitten so gestaltet sein, dass auch stark gekrümmte Kanalabschnitte durchfahren werden können.

Zur Lösung des Problems sieht die Erfindung vor, dass die inneren Enden jeden zweiten Scherenarms schwenkbar an einer zweiten Hülse gehalten sind, wobei die erste Hülse gegenüber der zweiten Hülse verschiebbar ist, dass die erste Hülse ein Innengewinde besitzt, mit dem sie auf ein Außengewinde am Träger aufgeschraubt ist, und dass die zweite Hülse drehbar auf dem Träger gehalten ist und mit einer Stirnseite an einem Flansch am Träger liegt.

Bei einer derartigen Anordnung kann die Verstellung relativ leicht erfolgen. Die erste Hülse braucht nur gegenüber dem Träger gedreht zu werden, was mit geringem Kraftaufwand möglich ist, da die Scherenarme einen großen Hebel zur Verfügung stellen. Des Weiteren wird dafür kein gesondertes Werkzeug benötigt, um die Verstellung vorzunehmen.

Vorzugsweise ist die Gewindeverbindung zwischen der ersten Hülse und dem Träger selbsthemmend ausgebildet, dadurch führen auch Erschütterungen während des Betriebs nicht zu einer Verstellung. Die Hülse bleibt in ihrer Position und der einmal eingestellte Querschnitt des Schlittens bleibt auch während des Betriebs erhalten.

Eine solche Sicherung der ersten Hülse kann auch mit einer Feststellschraube mit Kontermutter erreicht bzw. unterstützt werden.

Um einen ruhigen Lauf zu gewährleisten, sind an den äußeren Enden der ersten und zweiten Scherenarme Laufrollen gelagert, die an die Kanalwände anlegbar sind, wobei jeweils ein erster Scherenarm und ein zweiter Scherenarm in ihrem mittleren Bereich über eine Achse miteinander verbunden sind, so dass die äußeren Scherenarmabschnitte einen nach außen offenen Winkel bilden. Durch die unmittelbare Verbindung der Laufrollen mit den Armen kann auf einen Längssteg verzichtet werden, wie er noch in der DE 20 2010 012 468 U1 beschrieben ist. Ein solcher Längssteg hat auch den Nachteil, dass der Schlitten zunächst vollständig aus einem Kanal in einen Revisionsschacht gezogen werden muss, damit er von dort hochgehievt werden kann. Wenn wie bei der vorliegenden Erfindung der Bereich zwischen den beiden Scheren frei bleibt, reicht es aus, wenn jeweils eine Rolle eines Rollenpaares sich im Revisionsschacht befindet, dann kann sich nämlich der Schlitten querstellen, ohne mit der Decke des Kanals zu kollidieren. Da die Scherenarme im Gegensatz zum Kanalreinigungsgerät der US 1,631,562 eine Schere mit einem offenen nach außen weisenden Winkel bilden, können auch stark gekrümmte Kanalabschnitte durchfahren werden, weil die gekrümmt verlaufende Kanalwand in den offenen Winkel eintauchen kann.

Vorzugsweise sind die Laufrollen mittels eines Lagers an den Scherenarmen gehalten. Diese Lager sind gekapselt, um Verschmutzungen zu vermeiden und dadurch die Laufruhe zu erhalten.

Ein derartiger Schlitten soll insbesondere zum Einsatz kommen mit einem Kanalreinigungsgerät, das aus einem Düsenkopf mit einem zentralen Schlauchanschluss besteht. Dieser Düsenkopf kann in einfacher Weise auf den Träger aufgeschraubt werden.

Vorzugsweise besteht der Düsenkörper aus einem Grundkörper und einem darauf aufgeschraubten Düsenkörper. Zum Auswechseln der Düsen wird der gesamte die Düsen tragende Düsenkörper ausgewechselt, während der Grundkörper am Träger verbleibt.

Der Träger kann hohl ausgeführt werden, so dass Wasser, das mittels eines Schlauches zum Düsenkopf geleitet wird, durch den Träger zu seinem vom Düsenkopf abgewandten vorderen Ende geleitet wird, dort können sich Aufnahmemittel für einen weiteren Düsenkopf befinden, der mit dem Wasser, das durch den Träger geflossen ist, versorgt wird.

Aufnahmemittel am Träger können auch für eine Kamera vorgesehen werden. Falls eine Kamera montiert wird, werden die zu ihr führenden Kabel durch den hohlen Träger zum vorderen Ende des Trägers geführt.

Im Folgenden soll anhand eines Ausführungsbeispiels die Erfindung näher erläutert werden. Dazu zeigen:
- Fig. 1: eine Seitenansicht des erfindungsgemäßen Schlittens mit ausgefahrenen Rollen entlang der geknickten Linie A-A in der Fig. 3;
- Fig. 2: einen Querschnitt des erfindungsgemäßen Schlittens gemäß der Fig. 1, angeordnet in einem Kanal;
- Fig. 3: eine Seitenansicht des erfindungsgemäßen Schlittens mit eingezogenen Rollen, ebenfalls entlang einer geknickten Linie entsprechend der Linie A-A in der Fig. 3; und
- Fig. 4: die Verbindung des Schlittens mit einem Düsenkopf und einer Schlauchumlenkung.

Hinsichtlich der Figuren 1 und 3 ist anzumerken, dass die Seitenansicht entlang einer geknickten Linie erfolgt und somit die untere Schere nicht in einer schrägen Sicht, sondern in einer geraden Draufsicht dargestellt ist.

Im Folgenden wird auf die Figuren 1, 2 und 3 Bezug genommen.

Der Schlitten besteht aus einem Träger 1, der aus einem zylindrischen Rohr 2 besteht. In das rückwärtige Ende des Rohres 2 ist ein Adapter 3 zum Aufschrauben eines weiter unten näher beschriebenen Düsenkopfes vorgesehen.

Der Adapter 3 hat einen etwas größeren Durchmesser als das Rohr 2, so dass sich ein Flansch gegenüber dem Rohrquerschnitt bildet.

Auf das vordere Ende des Rohres 2 ist eine Rohrverlängerung 4 eingesteckt, dessen Außendurchmesser dem Außendurchmesser des Rohres entspricht, so dass ein bündiger Übergang zum Rohr 2 vorliegt. Die Rohrverlängerung 4 besitzt ein Außengewinde 5. Auf dem Rohr 2 bzw. auf der Rohrverlängerung 4 befinden sich eine erste Hülse 6 und eine zweite Hülse 7. Die zweite Hülse 7 liegt an dem vom Adapter 3 gebildeten Flansch an und wird über einen Sicherungsring 8, der mittels einer Madenschraube 9 am Rohr 2 befestigt ist, in dieser Position gehalten. Die Sicherung ist aber nicht so fest, als dass sich die zweite Hülse 7 nicht gegenüber dem Rohr 2 drehen könnte.

Die erste Hülse 6 besitzt ein Innengewinde 10, mit der sie auf die Rohrverlängerung 4 aufgeschraubt ist.

Wie gut an dem Querschnitt der Fig. 2 zu erkennen ist, sind an jeder Hülse 6, 7 Böcke 11 angeordnet, an denen erste Scherenarme 12 und zweite Scherenarme 13 um eine Achse schwenkbar angelenkt sind. Die Scherenarme 12, 13 bestehen jeweils aus zwei parallelen Blättern.

An den äußeren Enden der ersten und zweiten Scherenarme 12, 13 befinden sich Laufrollen 14, wobei deren Lager gekapselt sind, um Verschmutzungen zu vermeiden.

Jeweils ein erster Scherenarm 12 und ein zweiter Scherenarm 13 sind mit ihrem mittleren Bereich über eine Achse 15 miteinander verbunden.

Wird nun die erste Hülse 6 gegenüber der Rohrverlängerung 4 gedreht, indem das gesamte Scherengestell, bestehend aus der ersten und zweiten Hülse 6, 7 und den daran angeschlossenen Scheren, gedreht wird, so schraubt sich die erste Hülse 6 vor und zurück. Je nach Position der ersten Hülse 6 schließen die Scherenarme 12, 13 entweder in etwa einen Winkel von 90° ein, wie in Fig. 1 gezeigt, oder liegen flach aufeinander, wie in Fig. 3 dargestellt. Gemäß der Fig. 1 besitzt damit der Schlitten einen großen Durchmesser, so dass er in einen Kanal 16 mit großem Querschnitt eingesetzt werden kann, siehe Fig. 2, oder in einen Kanal mit kleinem Querschnitt, was hier nicht näher dargestellt ist. In beiden Fällen kommen die Laufrollen 14 zur Anlage an die Kanalwand, so dass der Träger 1 und damit ein daran angeschlossener Düsenkopf zentral im Kanal ausgerichtet ist.

In der Fig. 4 ist ein derartiger Düsenkopf dargestellt. Dieser besteht aus einem Grundkörper 21 und einem Düsenkörper 22. An der nach hinten gerichteten Seite des Düsenkörpers befindet sich zentral ein Schlauchanschluss 23, darum sind Düsen 24 angeordnet.

In dem Spülraum 25 zwischen dem Grundkörper 21 und dem Düsenkörper 22 wird das am Schlauchanschluss 23 eintretende Wasser umgelenkt und in die Düsen geleitet, die das Wasser in einem Strahl nach hinten und schräg nach außen richten. Der austretende Strahl treibt einerseits den Schlitten voran und sorgt andererseits für eine Reinigung der Kanalwände. Damit dies nicht durch den Schlitten behindert wird, befindet sich der Düsenkopf noch hinter dem Schlitten. Die hinteren Laufrollen liegen dazu in Vortriebsrichtung gesehen noch vor dem Düsenkopf 20.

Zum Auswechseln von Düsen wird der Düsenkörper 22 vom Grundkörper 21 abgeschraubt und durch einen Düsenkörper mit anderen Düsen ersetzt. Der Düsenkörper 22 weist eine zentrale Bohrung auf, die vom Spülraum 25 in den hohl ausgeführten Träger 1 führt und der Wasser aus dem Schlauchanschluss 23 zur Vorderseite des Trägers führt. Dort kann ein weiterer Düsenkopf angesetzt werden, um eine Vorreinigung des Kanals zu erzielen.

Dort kann aber auch eine Kamera angesetzt werden, um die Kanalinnenwand auf einem Monitor sichtbar zu machen. Das Innere des Rohres 2 kann dabei als Führung für ein Kabel zur Kamera genutzt werden. In diesem Fall wird das Rohr 2 mittels eines Stopfens verschlossen und damit frei von Wasser gehalten.

Die Fig. 4 zeigt weiterhin das Kanalreinigungsgerät zusammen mit einer so genannten Schlauchumlenkung 26, die selbsttätig mittels eines Teleskops 27 von der Schachtwand eines Revisionsschachtes 28 entfernt werden kann und dabei den Schlitten zumindest größtenteils aus dem Kanal 16 herauszieht. Durch die offenen Scheren - die Laufrollen 14 befinden sich unmittelbar an den äußeren Enden der Scherenarme 12, 13 - kann der Schlitten auch schon nach oben in den Revisionsschacht 28 gezogen werden, wenn er noch nicht vollständig aus dem Kanal 16 herausgezogen wurde, wie dies in der Fig. 4 dargestellt ist. Vielmehr kann der Schlitten sich noch im Kanal 16 schräg stellen und schräg aus dem Kanal 16 heraus gefädelt werden, wobei die Kante 29 zwischen dem Revisionsschacht 28 und dem Kanal 16 in den von den Scherenarmen 12, 13 gebildeten offenen Winkel 30 eintaucht.

### Bezugszeichenliste

- 1: Träger
- 2: Rohr
- 3: Adapter
- 4: Rohrverlängerung
- 5: Außengewinde

- 6: erste Hülse
- 7: zweite Hülse
- 8: Sicherungsring
- 9: Madenschraube
- 10: Innengewinde

- 11: Böcke
- 12: erste Scherenarme
- 13: zweite Scherenarme
- 14: Laufrollen
- 15: Achse
- 16: Kanal

- 20: Düsenkopf
- 21: Grundkörper
- 22: Düsenkörper
- 23: Schlauchanschluss
- 24: Düsen

- 25: Spülraum
- 26: Schlauchumlenkung
- 27: Teleskop
- 28: Revisionsschacht
- 29: Kante
- 30: Winkel

## Patentansprüche

1. Schlitten für ein zentral in einem Kanal zu führendes Kanalreinigungsgerät, mit einem zentralen Träger (1) und wenigstens drei am Umfang des Trägers verteilten Scheren, bestehend jeweils aus einem ersten Scherenarm (12) und einem zweiten Scherenarm (13), wobei die inneren Enden jedes ersten Scherenarms (12) schwenkbar an einer ersten Hülse (6) gehalten sind, die in Längsrichtung des Trägers (1) gegenüber einer zweiten Hülse (7) des schlittens verschiebbar ist, **dadurch gekennzeichnet, dass** die inneren Enden jedes zweiten Scherenarms (13) schwenkbar an der zweiten Hülse (7) gehalten sind, wobei die erste Hülse (6) gegenüber der zweiten Hülse (7) verschiebbar ist, dass die erste Hülse (6) ein Innengewinde (10) besitzt, mit dem sie auf ein Außengewinde (5) am Träger (1) aufgeschraubt ist, und dass die zweite Hülse (7) drehbar auf dem Träger (1) gehalten ist und mit einer Stirnseite an einem Flansch am Träger (1) liegt.

2. Schlitten nach Anspruch 1, **dadurch gekennzeichnet, dass** die Gewindeverbindung zwischen der ersten Hülse (6) und dem Träger (1) selbsthemmend ist und/oder dass zur Sicherung der ersten Hülse (6) eine Feststellschraube mit Kontermutter vorgesehen ist.

3. Schlitten nach Anspruch 1 oder 2, **dadurch gekennzeichnet, dass** an den äußeren Enden der ersten und zweiten Scherenarme (12, 13) Laufrollen (14) gelagert sind, die an Kanalwände anlegbar sind, und dass jeweils ein erster Scherenarm (12) und ein zweiter Scherenarm (13) in ihrem mittleren Bereich über eine Achse (15) miteinander verbunden sind, so dass die äußeren Scherenarmabschnitte einen nach außen offenen Winkel bilden.

4. Schlitten nach Anspruch 1, **dadurch gekennzeichnet, dass** die Lager der Laufrollen (14) gekapselt sind.

5. Kanalreinigungsgerät mit einem Schlitten nach einem der Ansprüche 1 bis 4, **dadurch gekennzeichnet, dass** das Kanalreinigungsgerät aus einem Düsenkopf (20) mit einem zentralen Schlauchanschluss (23) besteht, wobei der Düsenkopf (20) auf den Träger (1) aufgeschraubt ist.

6. Kanalreinigungsgerät nach Anspruch 5, **dadurch gekennzeichnet, dass** der Düsenkopf (23) aus einem Grundkörper (21) und einem darauf aufgeschraubten Düsenkörper (22) besteht und dass der Grundkörper (21) auf den Träger (1) aufgeschraubt ist.

7. Kanalreinigungsgerät nach Anspruch 6, **dadurch gekennzeichnet, dass** der Träger (1) hohl ausgeführt ist und an seinem vom Düsenkopf (20) abgewandten Ende Aufnahmemittel für einen weiteren Düsenkopf und/oder Aufnahmemittel für eine Kamera aufweist.

## Claims

1. A carriage for a sewer cleaning device to be guided centrally in a sewer, with a central carrier (1) and at least three shears, distributed around the periphery of the carrier, consisting in each case of a first shear arm (12) and a second shear arm (13), wherein the inner ends of each first shear arm (12) are held such that they can pivot on a first sleeve (6), which can be displaced, relative to a second sleeve (7) of the carriage, in the longitudinal direction of the carrier (1), **characterised in that** the inner ends of each second shear arm (13) are held such that they can pivot on the second sleeve (7), wherein the first sleeve (6) can be displaced relative to the second sleeve (7), **in that** the first sleeve (6) possesses an internal thread (10), with which it is screwed onto an external thread (5) on the carrier (1), and **in that** the second sleeve (7) is held on the carrier (1) such that it can rotate, and with an end face is located against a flange on the carrier (1).

2. The carriage in accordance with claim 1, **characterised in that** the threaded joint between the first sleeve (6) and the carrier (1) is self-locking, and/or **in that** a locking screw with lock nut is provided for purposes of securing the first sleeve (6).

3. The carriage in accordance with claim 1 or 2, **characterised in that** rollers (14) are mounted on the outer ends of the first and second shear arms (12, 13), which rollers can lie against the sewer walls, and **in that** in each case a first shear arm (12) and the second shear arm (13) are connected with one another in their central region by means of an axis (15), so that the outer shear arm sections form an open external angle.

4. The carriage in accordance with claim 1, **characterised in that** the bearings of the rollers (14) are encapsulated.

5. A sewer cleaning device with the carriage in accordance with one of the claims 1 to 4, **characterised in that** the sewer cleaning device consists of a nozzle head (20) with a central horse connection (23), wherein the nozzle head (20) is screwed onto the carrier (1).

6. The sewer cleaning device in accordance with claim 5, **characterised in that** the nozzle head (20) consists of a base body (21) and a nozzle body (22) screwed onto the latter, and **in that** the base body (21) is screwed onto the carrier (1).

7. The sewer cleaning device in accordance with claim 6, **characterised in that** the carrier (1) is of hollow design, and on its end facing away from the nozzle head (20) has means of accommodation for a further nozzle head, and/or means of accommodation for a camera.

## Revendications

1. Chariot pour un appareil de nettoyage d'égout à guider au centre d'un égout, comprenant un support central (1) et au moins trois ciseaux répartis sur le pourtour du support, se composant chacun d'une première branche de ciseau (12) et d'une seconde branche de ciseau (13), sachant que les extrémités intérieures de chaque première branche de ciseau (12) sont maintenues pivotantes sur un premier manchon (6) qui est mobile dans le sens longitudinal du support (1) par rapport à un second manchon (7) du chariot, **caractérisé en ce que** les extrémités intérieures de chaque seconde branche de ciseau (13) sont maintenues pivotantes sur le second manchon (7), sachant que le premier manchon (6) est mobile par rapport au second manchon (7), que le premier manchon (6) présente un filet femelle (10) avec lequel il est vissé sur un filet mâle (5) sur le support (1), et que le second manchon (7) est maintenu rotatif sur le support (1) et repose par une face avant sur une bride sur le support (1).

2. Chariot selon la revendication 1, **caractérisé en ce que** la liaison filetée entre le premier manchon (6) et le support (1) est à blocage automatique et/ou que pour fixer le premier manchon (6), une vis de blocage avec un contre-écrou est prévue.

3. Chariot selon la revendication 1 ou 2, **caractérisé en ce que** des galets de roulement (14) sont disposés sur les extrémités extérieures des première et seconde branche de ciseau (12, 13), lesquels peuvent être posés sur des parois d'égout, et qu'une première branche de ciseau (12) et une seconde branche de ciseau (13) respectives sont reliées entre elles en leur centre par le biais d'un axe (15), de sorte que les segments extérieurs de branches de ciseau forment un angle ouvert vers l'extérieur.

4. Chariot selon la revendication 1, **caractérisé en ce que** les paliers des galets de roulement (14) sont encapsulés.

5. Appareil de nettoyage d'égout selon l'une des revendications 1 à 4, **caractérisé en ce que** l'appareil de nettoyage d'égout est composé d'une tête de buse (20) avec un raccordement de tuyau central (23), sachant que la tête de buse (20) est vissée sur le support (1),

6. Appareil de nettoyage d'égout selon la revendication 5, **caractérisé en ce que** la tête de buse (20) est composée d'un corps de base (21) et d'un corps de buse (22) vissé dessus, et que le corps de base (21) est vissé sur le support (1).

7. Appareil de nettoyage d'égout selon la revendication 6, **caractérisé en ce que** le support (1) est conçu creux et présente sur son extrémité détournée de la tête de buse (20), des moyens de réception pour une autre tête de buse et/ou des moyens de réception pour une caméra.
